# EUROPÄISCHE PATENTSCHRIFT

(11) **EP 1 712 701 B1**
(45) Veröffentlichungstag und Bekanntmachung des Hinweises auf die Patenterteilung: **30.07.2008**
(21) Anmeldenummer: 06007387.1
(22) Anmeldetag: 07.04.2006
(51) Int. Cl.: E04F 13/08

(54) **Tragvorrichtung für Wandplattenverkleidungen**
Support for wall cladding
Dispositif de support pour revêtements muraux

(30) Priorität: 11.04.2005 DE 202005005779 U
(43) Veröffentlichungstag der Anmeldung: 18.10.2006
(73) Patentinhaber: Reinwarth, Klaus, 70771 Leinfelden-Echterdingen (DE); Reinwarth, Klaus-Peter, 70771 Leinfelden-Echterdingen (DE)
(72) Erfinder: Reinwarth, Klaus, 70771 Leinfelden-Echterdingen (DE); Reinwarth, Klaus-Peter, 70771 Leinfelden-Echterdingen (DE)
(74) Vertreter: Schäfer, Wolfgang

(56) Entgegenhaltungen:
- DE-A1- 2 708 699
- DE-A1- 10 043 330
- DE-U1- 29 617 356

## Beschreibung

Die Erfindung bezieht sich auf eine Tragvorrichtung für Wandplattenverkleidungen. Bei einer bekannten Ausführungsform (siehe DE 100 43 330 A1) ist ein etwa U-förmiger Wandhalter mit seiner Grundfläche an einer Wand befestigt. Dabei weist er an seinen beiden Schenkeln je eine Ausnehmung auf, in welche begrenzt verschiebbar Zapfen eines zwischen den Schenkeln liegenden, zur Befestigung von Längsschienen ausgebildeten plattenartigen Schwertes eingreifen. Zum Einsetzen des Schwertes in den Wandhalter müssen die Schenkel desselben auseinander gedrückt werden, so dass Voraussetzung hierfür ein aus federndem Material bestehender Wandhalter ist. Da außerdem Schwert und Wandhalter aus Metall bestehen, muss mit Korrosion gerechnet werden.

Um einerseits eine thermische Trennung im Halter und andererseits eine Korrosionstrennung zwischen Halter und Schwert zu erreichen, sind in den Ausnehmungen Einsätze aus nichtmetallischem Material eingesetzt, in welche die Zapfen eingreifen. Dadurch ergibt sich eine weitgehende Wärmeisolierung und außerdem sind nun die verschiedensten Werkstoffkombinationen möglich, ohne dass eine Korrosionsgefahr zu erwarten ist.

Beispielsweise können für den Wandhalter und das Schwert verschiedene Materialien zum Einsatz kommen, bspw. Aluminium für den Wandhalter und Edelstahl für das Schwert. Mit Hilfe der Einsätze aus nichtmetallischem Material kann eine Kontaktkorrosion zwischen verschiedenen metallischen Materialien vermieden werden.

Die nichtmetallischen Einsätze bewirken auch eine thermische Trennung zwischen dem Wandhalter und dem Schwert. Somit kann vermieden werden, dass die Tragvorrichtung eine Wärmebrücke zwischen einer Wand und den Längsschienen bildet.

Nach einem weiteren Merkmal der Erfindung bestehen die Einsätze aus elastischem Material, insbesondere Kunststoff, so dass sich eine elastische und damit schwingungsdämpfende Lagerung des Schwertes im Wandhalter ergibt. Außerdem wird damit in einem gewissen Bereich zusätzlich eine Schwenkbarkeit des Schwertes ermöglicht.

Durch die Verwendung von Kunststoff kann außerdem eine besonders gute Wärmeisolation zwischen dem Wandhalter und dem Schwert geschaffen werden.

Vorzugsweise sind die Einsätze lösbar in den Ausnehmungen angeordnet, wodurch das Einsetzen und gegebenenfalls Auswechseln des Schwertes erheblich erleichtert wird. Die Zapfen des Schwertes können nämlich zunächst ohne einen oder gegebenenfalls beide Einsätze in die relativ großen Ausnehmungen des Wandhalters eingefügt werden, worauf man dann die Einsätze nachträglich auf die Zapfen aufschieben und in die Ausnehmungen eindrücken kann.

Diese vereinfachte Montage des Schwertes an oder in dem Wandhalter führt dazu, dass das Schwert auch besonders einfach und schnell ausgetauscht werden kann, sei es, um ein defektes Schwert zu ersetzen oder um ein Schwert mit anderen Abmessungen und/oder aus einem anderen Material zu verwenden. Eine Demontage des Wandhalters ist dabei nicht erforderlich. Bereits vorhandene Verbindungsmittel zwischen dem Wandhalter und einer Wand - beispielsweise in die Wand eingelassene Dübel, in die zur Befestigung des Wandhalters entsprechende Schrauben eingreifen - müssen somit nicht erneuert werden.

Beispielsweise kann ein Austausch-Schwert mit einer größeren Materialstärke verwendet werden, wenn schwerere Längsschienen oder Platten einer umgestalteten Wandplattenverkleidung dies erfordern. Zusätzlich oder optional kann auch die Ausladung eines Schwerts, d.h. der Abstand zwischen dem Wandhalter und dem einer Längsschiene zugewandten Ende des Schwerts, verändert werden, um den Abstand zwischen den Längsschienen und der Wand einstellen zu können.

Die Einsätze sind dabei zweckmäßig kappenförmig ausgebildet, wobei der untere Ansatz der Kappe sich in der Ausnehmung befindet, während die obere Abdeckung auf dem Schenkel aufliegt. Dabei werden zweckmäßig Rastnasen zur Festlegung verwendet, welche die Schenkelinnenseiten des Wandhalters untergreifen. Zu diesem Zweck sind die Ausnehmungen in den Schenkeln kreuzförmig gestaltet, wobei der zur Grundfläche gerichtete Teil zur Aufnahme der Einsätze und der quergerichtete zur Aufnahme der Rastnasen ausgebildet ist.

Eine zusätzliche Weiterbildung sieht vor, dass der zur Grundfläche gerichtete Teil einer Ausnehmung derart erweitert ist, dass die Einsätze und das Schwert innerhalb der Ausnehmungen verschwenkbar sind. Dies bedeutet, dass das Schwert zusammen mit den Einsätzen innerhalb der Ausnehmungen verschwenkt werden kann. Auf diese Weise ist es möglich, die Winkellage des Schwerts so einzustellen, dass Längsschienen relativ zu angrenzenden Wandplatten eine gewünschte Lage einnehmen. Durch die Verschwenkbarkeit des Schwerts können Lagetoleranzen ausgeglichen werden.

Besonders vorteilhaft ist es, wenn der zur Grundfläche gerichtete Teil einer Ausnehmung an seinen gegenüberliegenden Enden kreissegmentförmig erweitert ist. Somit kann eine einfache Begrenzung des Verschwenkwegs des Schwerts geschaffen werden. Dieser kann beispielsweise, ausgehend aus einer zur Wand senkrechten Stellung, seitlich jeweils 10° betragen.

Grundsätzlich ist eine möglichst zentrische Krafteinleitung der Gewichtskraft einer Längsschiene und/oder einer Wandplattenverkleidung über das Schwert und den Wandhalter in eine Wand vorteilhaft, um Versatzmomente zu verringern. Deshalb ist es vorteilhaft, wenn das Schwert mittig zu dem Wandhalter ausgerichtet ist und wenn der Wandhalter in horizontaler Richtung mittig oder zur Mitte symmetrisch an der Wand befestigt ist.

In an sich bekannter Weise können die Schwerter mit längsgerichteten Klemmzungen zur behelfsmäßigen Festlegung der Längsschienen ausgebildet sein. Um eine sichere Festlegung des Schwertes innerhalb des Wandhalters zu gewährleisten, ist der Abstand der Zapfenenden voneinander gleich oder größer als derjenige der Außenflächen der Schenkel des Wandhalters. Die Zapfen können in einfacher Weise durch Ausschnitte im Schwert gebildet sein. Zum erleichterten Einsetzen des Schwertes sollte der Abstand zwischen der Grundfläche mindestens eines Ausschnittes und dem gegenüberliegenden Zapfenende kleiner als der zwischen den Innenflächen der Schenkel sein. Zweckmäßigerweise sind die Schenkel des Wandhalters senkrecht zu seiner Grundfläche angeordnet und fluchten die Ausnehmungen den Schenkel des Wandhalters miteinander.

Gemäß einer Ausführungsform der Erfindung sind die Einsätze über ein Verbindungsmittel aneinander gesichert. Dies erleichtert die Montage der Tragvorrichtung, da ein Monteur nach Befestigung des Wandhalters an einer Wand lediglich zwei Bauteile bzw. Baugruppen handhaben muss, nämlich das Schwert sowie die über das Verbindungsmittel aneinander gesicherten Einsätze. Die Montage der Tragvorrichtung muss oft unter widrigen Bedingungen (Wind, große Höhe) durchgeführt werden, so dass durch die verbesserte Handhabung das Risiko minimiert wird, dass ein Bauteil verloren geht.

Es wird ferner vorgeschlagen, dass das Verbindungsmittel durch ein flexibles Band gebildet ist, so dass bei einem geringen Materialeinsatz die Beweglichkeit der Einsätze zueinander gewährleistet ist. In vorteilhafter Weise sind die Einsätze und das Verbindungsmittel miteinander einstückig ausgebildet, bspw. mittels Kunststoffspritzguss hergestellt.

In vorteilhafter Weise sind alle Metallteile der Tragvorrichtung, also der Wandhalter und das Schwert gratfrei, so dass ein Verletzungsrisiko bei der Montage ausgeschlossen werden kann. Für eine schnelle und zuverlässige Entgratung können beispielsweise Schleiftrommeln eingesetzt werden.

Die Zeichnung zeigt ein Ausführungsbeispiel der Erfindung. Es stellen dar:
- Fig. 1: eine Seitenansicht des Wandhalters mit Schwert und Einsätzen,
- Fig. 2: eine perspektivische Darstellung des Wandhalters,
- Fig. 3: eine Seitenansicht des Wandhalters mit unterem Einsatz,
- Fig. 4: eine Darstellung nach Fig. 3 mit einzuhängendem Schwert,
- Fig. 5: eine Darstellung nach Fig. 3 mit teilweise eingeschobenem Schwert,
- Fig. 6: eine Darstellung nach Fig. 5 mit darüber angeordnetem oberen Einsatz,
- Fig. 7: eine perspektivische Darstellung eines Einsatzes,
- Fig. 8: einen Querschnitt durch einen Einsatz,
- Fig. 9: eine perspektivische Darstellung einer Tragvorrichtung mit teilweise montierten Platten,
- Fig. 10: eine perspektivische Darstellung eines Wandhalters gemäß einer weiteren Ausführungsform, und
- Fig. 11: eine Seitenansicht einer Anordnung mit einem oberen und einem unteren Einsatz, die über ein Verbindungsmittel miteinander verbunden sind.

Der Wandhalter 1 ist U-förmig ausgebildet, wobei an seiner Grundfläche 2 rechtwinklig zwei Schenkel 3 und 4 angeordnet sind. Diese Schenkel 3, 4 weisen als Ausnehmungen zur Grundfläche 2 gerichtete Langlöcher 5 und 6 auf, in welchen aus elastischem Kunststoff bestehende kappenförmige Einsätze 7 und 8 angeordnet sind.

Am Schwert 9 sind durch Ausschnitte 10 und 11 Zapfen 12 und 13 gebildet, welche in den Einsätzen 7 und 8 gelagert sind. Die Einsätze 7 und 8 sind in die Ausnehmungen 5 und 6 des Wandhalters 1 eingeklipst und untergreifen dabei mit ihren aus den Fig. 7 und Fig. 8 ersichtlichen Rastnasen 14 und 15 die Innenseiten 16 und 17 der Schenkel 3 und 4 des Wandhalters 1. Wie Fig. 2 zeigt, werden die Langlöcher 5 und 6 noch durch Querschlitze 18 und 19 gekreuzt. Während der untere Absatz 28 der Einsätze 7, 8 in die Langlöcher 5 eingreift, sind die Querschlitze 18 und 19 für die Rasthaken 14 und 15 bestimmt. Die Obere Abdeckung 20 liegt dabei jeweils an den Schenkeln 3 und 4 auf.

Die Fig. 3 bis Fig. 6 zeigen in recht einfacher Weise, wie das Schwert 9 in den Wandhalter 1 eingesetzt werden kann. Zu diesem Zweck wird, wie aus Fig. 3 ersichtlich, zunächst der untere Einsatz 8 in das entsprechende Langloch 6 eingeklipst. Anschließend wird das Schwert 9 schräg angesetzt und mit dem Zapfen 12 in das Langloch 5 des oberen Schenkels 3 eingeschoben, bis sich die Stellung nach Fig. 5 ergibt. Anschließend wird das Schwert 9 nach unten verschoben, bis der Zapfen 13 in den unteren Einsatz 8 eingreift. Dann erfolgt nach Fig. 6 das Aufsetzen des oberen Einsatzes 7 auf das Ende des Zapfens 11 und das Einschieben desselben in das Langloch 5. Bei den Teilen 21 und 22 handelt es sich um Lehren, um das Schwert 9 in verschiedenen Lagen zu halten, bis die Montage abgeschlossen ist.

Die Fig. 9 zeigt einen Ausschnitt aus einer Tragvorrichtung, wobei die beiden Längsschienen 23 und 24, welche zur Befestigung der Platten 25 und 26 dienen, durch vier Wandhalterungen 1 mit Schwertern 9 behelfsmäßig durch Klemmzungen 27 gehalten werden, bis die endgültige Montage beendet ist.

Die Zapfen 12 und 13 sind innerhalb der Einsätze 6 und 7 gleitend gelagert. Auf diese Weise ist das Schwert 9 relativ zu dem Wandhalter 1 verschiebbar. Dies hat den Vorteil, dass Längenausdehnungen der Längsschienen 23 und 24 und/oder der Platten 25 und 26 kompensiert werden können. Dies hat den Vorteil, dass laute Setzgeräusche, die im Bereich einer Fassade bei großen Temperaturschwankungen auftreten könnten, vermieden werden. Weiterhin kann eine in allen Temperaturbereichen spannungsfreie Anordnung geschaffen werden.

Figur 10 zeigt eine weitere Ausführungsform eines Wandhalters 1'. Dieser weist im Wesentlichen einen dem Wandhalter 1 ähnlichen Aufbau auf. Die Ausnehmungen 5 und 6 des Wandhalters 1' weisen jeweils einen zur Grundfläche gerichteten Teil auf, der an seinen Enden 30 und 32 kreissegmentförmig erweitert ist. Auf diese Weise kann ein mit Hilfe der Einsätze 7 und 8 an dem Wandhalter 1' befestigtes Schwert 9 ausgehend von einer Mittelstellung nach beiden Seiten verschwenkt werden. Der Verschwenkweg ist dabei durch die Berandung der Ausnehmungen 5 und 6 begrenzt. Im dargestellten Beispiel beträgt der Verschwenkweg insgesamt ca. 20°.

Die in Figur 11 dargestellte Anordnung zeigt die Einsätze 7 und 8, die über ein als flexibles Band ausgebildetes Verbindungsmittel 34 aneinander gesichert sind. Das Band hat eine Dicke von ca. 0,5 mm, eine Länge von ca. 80 mm und eine Breite von ca. 5 mm.

## Patentansprüche

1. Tragvorrichtung für Wandplattenverkleidungen, mit einem etwa U-förmigen, mit seiner Grundfläche an einer Wand befestigbaren Wandhalter (1), welcher an seinen beiden Schenkeln (3, 4) je eine Ausnehmung (5, 6) aufweist, in welche begrenzt verschiebbar Zapfen (12, 13) eines zwischen den Schenkeln (3, 4) liegenden, zur Befestigung von Längsschienen (23, 24) ausgebildeten plattenartigen Schwertes (9) eingreifen, **dadurch gekennzeichnet, dass** in den Ausnehmungen (5, 6) Einsätze (7, 8) aus nichtmetallischem Material eingesetzt sind, in welche die Zapfen (12, 13) eingreifen.

2. Tragvorrichtung nach Anspruch 1, **dadurch gekennzeichnet, dass** die Einsätze (7, 8) aus elastischem Material, insbesondere Kunststoff bestehen.

3. Tragvorrichtung nach einem oder beiden der vorhergehenden Ansprüche, **dadurch gekennzeichnet, dass** die Einsätze (7, 8) lösbar in den Ausnehmungen (5, 6) angeordnet sind.

4. Tragvorrichtung nach Anspruch 3, **dadurch gekennzeichnet, dass** die Einsätze (7, 8) kappenförmig ausgebildet sind und ein oder mehrere Rastnasen (14, 15) aufweisen, welche die Schenkel (3, 4) des Wandhalters (9) untergreifen.

5. Tragvorrichtung nach Anspruch 4, **dadurch gekennzeichnet, dass** die Ausnehmungen (5, 6) in den Schenkeln (3, 4) des Wandhalters (1, 1') kreuzförmig gestaltet sind, wobei der zur Grundfläche (2) gerichtete Teil (5, 6) zur Aufnahme der Einsätze (7, 8) und der quergerichtete Teil (18, 19) zur Aufnahme der Rasthaken (14, 15) ausgebildet sind.

6. Tragvorrichtung nach einem oder mehreren der vorhergehenden Ansprüche, **dadurch gekennzeichnet, dass** die Schwerter (9) mit längsgerichteten Klemmzungen (27) zur behelfsmäßigen Festlegung der Längsschienen (23, 24) ausgebildet sind.

7. Tragvorrichtung nach einem oder mehreren der vorhergehenden Ansprüche, **dadurch gekennzeichnet, dass** der Abstand der Enden der Zapfen (12, 13) voneinander gleich oder größer als derjenige der Außenflächen der Schenkel (3, 4) des Wandhalters (1) voneinander ist.

8. Tragvorrichtung nach einem oder mehreren der vorhergehenden Ansprüche, **dadurch gekennzeichnet, dass** die Zapfen (12, 13) durch Ausschnitte (10, 11) im Schwert (9) gebildet sind und der Abstand zwischen der Grundfläche mindestens eines Ausschnittes (10, 11) und dem gegenüberliegenden Ende des Zapfens (12, 13) kleiner ist als der zwischen den Innenflächen der Schenkel (3, 4).

9. Tragvorrichtung nach einem oder mehreren der vorhergehenden Ansprüche, **dadurch gekennzeichnet, dass** die Schenkel (3, 4) des Wandhalters (1) senkrecht zu seiner Grundfläche (2) angeordnet sind.

10. Tragvorrichtung nach einem oder mehreren der vorhergehenden Ansprüche, **dadurch gekennzeichnet, dass** die Ausnehmungen (5, 6) in den Schenkeln (3, 4) des Wandhalters (1) miteinander fluchten.

11. Tragvorrichtung nach mindestens einem der Ansprüche 5 bis 10, **dadurch gekennzeichnet, dass** der zur Grundfläche (2) gerichtete Teil jeder Ausnehmung (5, 6) derart erweitert ist, dass die Einsätze (7, 8) und das Schwert (9) innerhalb der Ausnehmungen (5, 6) verschwenkbar sind.

12. Tragvorrichtung nach Anspruch 11, **dadurch gekennzeichnet, dass** der zur Grundfläche (2) gerichtete Teil (5, 6) an seinen gegenüberliegenden Enden (30, 32) kreissegmentförmig erweitert ist.

13. Tragvorrichtung nach einem oder mehreren der vorhergehenden Ansprüche, **dadurch gekennzeichnet, dass** die Einsätze (7, 8) über ein Verbindungsmittel (34) aneinander gesichert sind.

14. Tragvorrichtung nach Anspruch 13, **dadurch gekennzeichnet, dass** das Verbindungsmittel (34) durch ein flexibles Band gebildet ist.

15. Tragvorrichtung nach Anspruch 13 oder 14, **dadurch gekennzeichnet, dass** die Einsätze (7, 8) und das Verbindungsmittel (34) miteinander einstückig ausgebildet sind.

## Claims

1. Support device for wall panel claddings, comprising an approximately U-shaped wall holder (1) which can be fastened with its base surface to a wall and has, on its two limbs (3, 4), in each case a recess (5, 6) which is engaged by pegs (12, 13) of a plate-like fin (9) located between the limbs (3, 4) and formed for the fastening of longitudinal rails (23, 24), which pegs (12, 13) are displaceable to a limited extent, **characterized in that** inserts (7, 8) of non-metallic material are inserted into the recesses (5, 6) and are engaged by the pegs (12, 13).

2. Support device according to Claim 1, **characterized in that** the inserts (7, 8) consist of resilient material, in particular plastic.

3. Support device according to one or both of the preceding claims, **characterized in that** the inserts (7, 8) are arranged detachably in the recesses (5, 6).

4. Support device according to Claim 3, **characterized in that** the inserts (7, 8) are cap-shaped and have one or more detents (14, 15) which grip under the limbs (3, 4) of the wall holder (9).

5. Support device according to Claim 4, **characterized in that** the recesses (5, 6) in the limbs (3, 4) of the wall holder (1, 1') are cross-shaped, the part (5, 6) directed towards the base surface (2) being formed for receiving the inserts (7, 8) and the transversely oriented part (18, 19) being formed for receiving the detents (14, 15).

6. Support device according to one or more of the preceding claims, **characterized in that** the fins (9) are formed with longitudinally oriented clamping tongues (27) for provisionally fixing the longitudinal rails (23, 24).

7. Support device according to one or more of the preceding claims, **characterized in that** the distance of the ends of the pegs (12, 13) from one another is equal to or greater than that of the outer surfaces of the limbs (3, 4) of the wall holder (1) from one another.

8. Support device according to one or more of the preceding claims, **characterized in that** the pegs (12, 13) are formed by cut-outs (10, 11) in the fin (9) and the distance between the base surface of at least one cut-out (10, 11) and the opposite end of the peg (12, 13) is less than that between the inner surfaces of the limbs (3, 4).

9. Support device according to one or more of the preceding claims, **characterized in that** the limbs (3, 4) of the wall holder (1) are perpendicular to its base surface (2).

10. Support device according to one or more of the preceding claims, **characterized in that** the recesses (5, 6) in the limbs (3, 4) of the wall holder (1) are flush with one another.

11. Support device according to at least one of Claims 5 to 10, **characterized in that** that part of each recess (5, 6) which is directed towards the base surface (2) is widened in such a way that the inserts (7, 8) and the fin (9) are pivotable within the recesses (5, 6).

12. Support device according to Claim 11, **characterized in that** the part (5, 6) directed towards the base surface (2) is widened in the form of a segment of a circle at its opposite ends (30, 32).

13. Support device according to one or more of the preceding claims, **characterized in that** the inserts (7, 8) are secured to one another by a connecting means (34).

14. Support device according to Claim 13, **characterized in that** the connecting means (34) is formed by a flexible band.

15. Support device according to Claim 13 or 14, **characterized in that** the inserts (7, 8) and the connecting means (34) are formed so as to be integral with one another.

## Revendications

1. Support pour revêtements muraux en plaques, comportant un support mural (1) à peu près en U pouvant être fixé à un mur par sa surface de base, et qui présente sur chacune de ses branches (3, 4) un évidement (5, 6) dans lequel s'engagent des tenons limités dans leur déplacement (12, 13) d'une lame en forme de plaque (9) se trouvant entre les branches (3, 4) et réalisée pour la fixation de rails longitudinaux (23, 24), **caractérisé en ce que** dans les évidements (5, 6) sont placés des inserts (7, 8) constitués d'un matériau non métallique dans lesquels s'engagent les tenons (12, 13).

2. Support selon la revendication 1, **caractérisé en ce que** les inserts (7, 8) sont constitués d'un matériau élastique, en particulier de matière plastique.

3. Support selon une des revendications précédentes ou les deux, **caractérisé en ce que** les inserts (7, 8) sont disposés dans les évidements (5, 6) de manière amovible.

4. Support selon la revendication 3, **caractérisé en ce que** les inserts (7, 8) sont réalisés pour être en forme de chapeau et présentent un ou plusieurs taquets d'encliquetage (14, 15) qui viennent par le bas en prise avec les branches (3, 4) du support mural (1, 1').

5. Support selon la revendication 4, **caractérisé en ce que** les évidements (5, 6) ménagés dans les branches (3, 4) du support mural (1, 1') sont configurés en croix, la partie (5, 6) orientée vers la surface de base (2) étant réalisée pour recevoir les inserts (7, 8) et la partie orientée transversalement (18, 19) étant réalisée pour recevoir les taquets d'encliquetage (14, 15).

6. Support selon une ou plusieurs des revendications précédentes, **caractérisé en ce que** la lame (9) est réalisée pour comporter des languettes de serrage (27) orientées longitudinalement pour le positionnement sommaire des rails longitudinaux (23, 24).

7. Support selon une ou plusieurs des revendication précédentes, **caractérisé en ce que** la distance qui sépare l'une de l'autre les extrémités des tenons est égale ou supérieure à celle qui sépare l'une de l'autre les surfaces extérieures des branches (3, 4) du support mural (1).

8. Support selon une ou plusieurs des revendications précédentes, **caractérisé en ce que** les tenons (12, 13) sont formés par des découpes (10, 11) ménagées dans la lame (9), et **en ce que** la distance entre la surface de base d'au moins une découpe (10, 11) et l'extrémité opposée du tenon (12, 13) est inférieure à la distance entre les surfaces intérieures des branches (3, 4).

9. Support selon une ou plusieurs des revendications précédentes, **caractérisé en ce que** les branches (3, 4) du support mural (1) sont disposées perpendiculairement à sa surface de base (2).

10. Support selon une ou plusieurs des revendications précédentes, **caractérisé en ce que** les évidements (5, 6) ménagés dans les branches (3, 4) du support mural (1) sont alignés l'un avec l'autre.

11. Support selon au moins une des revendications 5 à 10, **caractérisé en ce que** la partie de chaque évidement (5, 6) orientée vers la surface de base (2) est élargie de telle manière que les inserts (7, 8) et la lame (9) peuvent pivoter dans les évidements (5, 6).

12. Support selon la revendication 11, **caractérisé en ce que** la partie (5, 6) orientée vers la surface de base (2) est élargie en forme de segment de cercle à ses extrémités opposées (30, 32).

13. Support selon une ou plusieurs des revendications précédentes, **caractérisé en ce que** les inserts (7, 8) sont fixés l'un à l'autre par un moyen de liaison (34).

14. Support selon la revendication 13, **caractérisé en ce que** le moyen de liaison (34) est formé par une bande flexible.

15. Support selon la revendication 13 ou 14, **caractérisé en ce que** les inserts (7, 8) et le moyen de liaison (34) sont réalisés ensemble d'un seul tenant.
